# EUROPÄISCHE PATENTSCHRIFT

(11) **EP 0 536 654 B1**
(45) Veröffentlichungstag und Bekanntmachung des Hinweises auf die Patenterteilung: **13.03.1996**
(21) Anmeldenummer: 92116900.9
(22) Anmeldetag: 02.10.1992
(51) Int. Cl.: F24H 9/12

(54) **Doppelmantelspeicher**
Accumulateur with a double shell
Accumulateur à enveloppe double

(30) Priorität: 05.10.1991 DE 9112429 U
(43) Veröffentlichungstag der Anmeldung: 14.04.1993
(73) Patentinhaber: Viessmann, Hans, Dr., D-35088 Battenberg/Eder (DE)
(72) Erfinder: Viessmann, Hans, Dr., D-35088 Battenberg/Eder (DE)
(74) Vertreter: Wolf, Günter, Dipl.Ing.

(56) Entgegenhaltungen:
- DE-A- 2 227 235
- GB-A- 1 304 278
- GB-A- 1 603 362

## Beschreibung

Die Erfindung betrifft einen Doppelmantelspeicher für die Bereitung und Speicherung von warmem Brauchwasser gemäß Oberbegriff der Patentansprüche 1 und 5.

Derartige Doppelmantelspeicher sind bspw. nach "der DE-A- 2 227 235 bekannt. An diesem Speicher besteht der das Heizmedium führende Außenmantel aus einen spiralförmig um den eigentlichen Speicherbehälter umlaufenden Kanal. Die Leitungsenden der Vor- und Rückläufe sind hierbei nahezu tangential am einen und am anderen Ende des Kanales angesetzt und dann geknickt bzw. gebogen zur Anschlußseite des Speicherbehälters geführt. Die Distanz der Rohre entspricht also mindestens etwa ihrem Durchmesser, was auch notwendig erscheint, um die Rohrenden ordentlich anschweißen zu können. Bei einer anderen Art von Doppelmantelspeichern, bei denen der Speicherbehälter oben etwas aus dem Außenmantel herausragt, ist der Anschluß der das Heizmedium führenden Vor- und Rücklaufanschlüsse an den Außenmantel insoweit problematisch, als das den Außenmantel nach oben anschließende ringförmige Außenmantelabschlußblech in Rücksicht auf möglichst kompakte Abmessungen des ganzen Speichers bei möglichst geringem Heizmediumsvolumen zwischen Speicherbehälter und Außenmantel eine geringe radiale Breite hat, die den dort an sich bequemen Anschluß der Vor- und Rücklaufanschlüsse nicht ohne weiteres zuläßt. Diese wurden deshalb mit entsprechenden 90°-Rohrbögen an entsprechende seitliche Öffnungen am Außenmantel angebracht, wobei die Bögen zudem ausreichend groß gehalten werden mußte, um einwandfreie Schweißnähte verlegen zu können. Dies führt also zu einer entsprechend großen seitlichen Raumbeanspruchung am Speicher. Zu berücksichtigen ist dabei ferner, daß aus Gründen möglichst geringer Fertigungskosten das ringförmige Außenmantelabschlußblech einer automatisch-maschinellen Verschweißung zugänglich bleiben muß.

Der Erfindung liegt demgemäß die Aufgabe zugrunde einen Doppelmantelspeicher der eingangs genannten Art bezüglich des Anschlusses der Vor- und Rücklaufanschlüsse für das Heizmedium dahingehend auszubilden und zu verbessern, daß diese nach vollzogener maschineller Anschweißung des Außenmantelabschlußbleches mit minimaler seitlicher Raumbeanspruchung am Speicher und achsparallelen Abgang am Außenmantel angeschlossen werden können.

Diese Aufgabe ist für einen Doppelmantelspeicher der gattungsgemäßen Art nach der Erfindung durch die in den Kennzeichen der Ansprüche 1,5 angeführten Merkmale gelöst. Vorteilhafte und praktische Ausgestaltungen ergeben sich nach den Unteransprüchen.

Bei der erfindungsgemäßen Ausbildung nach Anspruch 1 werden zunächst einfach die Anschlußrohrstücke bodenseitig neben den Öffnungen am Außenmantel angeschweißt, und zwar bei achsparalleler Ausrichtung der Rohrstücke zur Speicherachse, d.h., die kleinen Flansche der Rohrstücke stehen senkrecht zum Außenmantel, wobei vorteilhaft deren anzuschweißender Randteil an die Wölbung des Außenmantels angepaßt ist. In den vom Flansch und dem Außenmantel gebildeten Zwickel werden nun die an die Zwickel form angepaßten und vorteilhaft durch Tiefziehen bzw. Pressen schalenartige Übergangsstücke eingesetzt, die damit die Öffnungen im Außenmantel abdecken und die nunmehr von außen längs ihrer Anschlußränder zu den Flanschen und zum Außenmantel verschweißt werden.

Die Herstellung der Rohr- und der Übergangsstücke ist denkbar einfach, da, wie erwähnt, die Übergangsstücke aus entsprechend kleinen Blechzuschnitten einfach tiefgezogen werden können, weil beidseitig unterbrechungslos offene Formgebilde entstehen sollen. Die kleinen Flansche an den Rohrenden werden vorteilhaft durch Rollkröpfung angebracht und an beliebiger Stelle sekantial abgeschnitten, um einen entsprechend langen Anschlußrad zum Außenmantel entstehen zu lassen, der zweckmäßig schwach bogenförmig, der Wölbung des Außenmantels entsprechend, ausgebildet wird.

Einen ähnlichen, genauso wenig Raum beanspruchenden Anschluß kann man gemäß unabhängigem Anspruch 5 auch dadurch erreichen, daß man einen entsprechend langen Teil des Rohrendes an einer Seite in Längsrichtung ausschneidet oder ebenflächig verformt und das Rohr damit am Außenmantel seitlich anlegt, wobei das dann an sich noch offene Ende des Rohres in geeigneter Weise verschlossen sein muß, was noch näher erläutert wird.

Sofern die Rücklaufabströmöffnung am anschlußfernen Boden des Außenmantels angeordnet und von da aus eine Rücklaufleitung außen am Außenmantel zur Anschlußseite des Speichers geführt ist, ist eine Ausbildung des eigentlichen Rücklaufanschlusses in der vorerwähnten Weise nicht erforderlich, sondern (auch dies wird noch näher erläutert) dafür wird das den eigentlichen Rücklaufanschluß bildende Rohrstück mit seinem Anschlußende so verformt, daß es in oder auf das obere Ende der Rücklaufleitung gesteckt und mit diesem verschweißt werden kann.

Der erfindungsgemäße Doppelmantelspeicher wird nachfolgend anhand der zeichnerischen Darstellung von Ausführungsbeispielen näher erläutert.

Es zeigt schematisch
- Fig. 1: im Schnitt den hier interessierenden Anschlußteil des Doppelmantelspeichers;
- Fig. 2: eine Ansicht des Speichers in Pfeilrichtung A gemäß Fig. 1;
- Fig. 3: eine perspektivische Darstellung des Übergangsstückes;
- Fig. 4, 5: perspektivisch besondere Ausführungsformen der Vor- und Rücklaufanschlüsse;
- Fig. 6: im Schnitt eine besondere Ausführungsform des Speichers und
- Fig. 7, 8: vergrößert und im Schnitt die Vor- und Rücklaufanschlüsse des Speichers nach Fig. 6.

Wie aus den Fig. 1, 2 ersichtlich, besteht der Doppelmantelspeicher aus einem mit Kaltwasserzufuhr- und Warmwasserablaufanschluß 3, 4 versehenen Speicherbehälter 1, der bis auf den mit den Anschlüssen 3, 4 versehenen Behälterboden 5 mit einem formangepaßten, das Heizmedium führenden Außenmantel 2 umgeben ist, an dem Heizmediumsvor- und Rücklaufanschlüsse 6, 7 unmittelbar neben dem Außenmantelabschlußblech 8 angeordnet sind.

Beim praktischen Ausführungsbeispiel nach Fig. 1 bis 3 sind die Vor- und Rücklaufanschlüsse 6, 7 aus nach zwei Seiten unterbrechungslos offenen Übergangsstücken 9 sind und aus Anschlußrohrstücken 10 gebildet, wobei die Übergangsstücke 9 mit einer offenen Seite 11 auf den Umfangsrandbereich 13 von Öffnungen 14 im Außenmantel 2 aufgesetzt sind und deren rechtwinklig dazu orientierte andere offene Seite 12 mit einem Anschlußflansch 15 des jeweiligen Anschlußrohrstückes 10 verschlossen ist. Bezüglich der Form der Übergangsstücke 9 und insbesondere bezüglich deren nach zwei Seiten "unterbrechungslos offenen" Ausbildung wird auf Fig. 3 verwiesen, die diese Maßgabe klar verdeutlicht.

Die einleitend bereits angedeuteten, bezüglich ihrer Fertigung und Fertigungsverarbeitung am Speicher vorteilhaften Weiterbildungen bestehen, wie ebenfalls aus den Fig. 1 bis 3 ersichtlich darin, daß die Übergangsstücke 9 als einstückige, tiefgezogene Preßteile ausgebildet sind, daß ferner die Anschlußflansche 15 der Anschlußrohrstücke 10 in Form von Rollkröpfungen der Rohrenden ausgebildet sind und daß schließlich die Anschlußflansche 15 anschlußseitig zum Außenmantel 2 mit an desse Wölbungsform angepaßten, sekantial orientierten Anschlußrändern 16 versehen sind. Fig. 1 macht deutlich, wie dicht die Vor- und Rücklaufanschlüsse 6, 7 am Außenmantel 2 angeordnet werden können, d.h., die Vor- und Rücklaufanschlüsse 6, 7 sind mit ihren zur Behälterlängsachse BA achsparallelen Längsachsen LA mit einer Distanz D zur Wand W des Außenmantels 2 angeordnet, die nur geringfügig größer ist als der halbe Durchmesser der Abgangsöffnungen der Anschlüsse 6, 7. Außerdem zeigt Fig. 1, wie das ringförmige Außenmantelabschlußblech 8 in der Regel ausgeformt und zwischen dem Boden 5 und dem Außenmantel 2 eingesetzt und verschweißt ist, d.h., es liegt kein glatt zylindrisch auslaufender Umfangsrand 17 vor. Ein solcher zylindrisch glatt auslaufender Rand 17 kann jedoch, wie Fig. 6 zeigt, durchaus ebenfalls problemlos hergestellt werden, wobei es dann ohne weiteres möglich ist, die Anschlüsse gemäß der Fig. 4, 5 und 7 auszubilden, d.h., hierbei sind die Vor- und Rücklaufanschlüsse 6, 7 aus Rohren 3', 4'gebildet, deren Anschlußenden einseitig an den Außenmantel 2 formangepaßt und mit einer Überströmöffnung 14' versehen an den Außenmantel 2 über dessen Überströmöffnung 14 angelegt und ringsum mit dem Außenmantel 2 verschweißt.

Beim Ausführungsbeispiel nach Fig. 4 sind die Rohre 3', 4'an ihren Anschlußenden mit einem seitlichen Ausschnitt 18 versehen, und der Wandungslappen 19 des Anschlußendes ist zu einer Verschlußkappe 20 ausgebildet. Eine solche Form läßt sich mit entsprechend formangepaßten Preßwerkzeugen ohne weiteres herstellen. Ohne erst einen Ausschnitt 18 am Rohrende vornehmen zu müssen, kann aber dieses auch im Sinne der Fig. 5, 7 verformt werden, d.h., hierbei ist die Wandung der Rohre 3', 4' an deren Anschlußenden einseitig zu einer Anschlußfläche 21 und der andere Teil der Wandung zu einer Verschlußkappe 20 verformt ausgebildet, wobei hier in der Anschlußfläche 21 die Überströmöffnung 14' angebracht sein muß. Daß dabei zunächst ein Spalt 20' mit der etwa dargestellten Form offen bleibt, spielt keine Rolle, da das Ganze ja dann im aufgesetzten Zustand längs der strichpunktierten Linie mit dem Außenmantel 2 verschweißt wird.

Die Ausführungsform des Speichers nach Fig. 6, 8 zeigt eine andere Gestaltung des Rücklaufes RL, d.h., der Vorlaufanschluß 6 bedarf hier keiner weiteren Erläuterung, da dieser in der einen oder anderen Weise, wie vorbeschrieben, ausgebildet sein kann (Fig. 1, 4 oder 5). Was den Rücklauf RL betrifft, so ist dieser an einer Öffnung 22 des Außenmantelbodens 23 angesetzt und als Rücklaufleitung 24 außen am Außenmantel 2 zur Anschlußseite des Speichers geführt, in deren Ende 25 der entsprechend formangepaßte Rücklaufanschluß 7 gesteckt und verschweißt ist. Auch hierbei ergibt sich keine größere seitliche Raumbeanspruchung durch den Rücklaufanschluß 7. Beim Doppelmantelspeicher gemäß Fig. 6 handelt es sich im übrigen um einen für eine horizontale Anordnung, der lediglich aus Platzgründen in Senkrechtstellung dargestellt ist.

## Patentansprüche

1. Doppelmantelspeicher für die Bereitung und Speicherung von warmem Brauchwasser, bestehend aus einem mit Kaltwasserzufuhr- und Warmwasserablaufanschluß (3, 4) versehenen Speicherbehälter (1), der bis auf den mit den Anschlüssen (3, 4) versehenen Behälterboden (5) mit einem formangepaßten, das Heizmedium führenden Außenmantel (2) mit geringer Distanz umgeben ist, an dem Heizmediumsvor- und Rücklaufanschlüsse (6, 7) angeordnet sind, wobei die an Öffnungen (14) des Außenmantels (2) angeschlossenen Vor- und Rücklaufanschlüsse (6, 7) mit ihrer zur Behälterlängsachse (BA) achsparallelen Längsachse (LA) zur Wand (W) des Außenmantels (2) eine geringe Distanz (D) haben,
**dadurch gekennzeichnet**,
daß die geringe Distanz maximal geringfügig größer ist als der halbe Durchmesser der Abgangsöffnungen(A) der Vor- und Rücklaufanschlüsse(6,7) und
daß die am oberen Ende des Außenmantels (2) angeschlossenen Vor- und Rücklaufanschlüsse (6, 7) aus nach zwei Seiten unterbrechungslos offenen Übergangsstücken (9) gebildet sind und aus Anschlußrohrstücken (10), wobei die Übergangsstücke (9) mit einer offenen Seite (11) auf den Umfangsrandbereich (13) der Öffnungen (14) im Außenmantel (2) aufgesetzt sind und deren rechtwinklig dazu orientierte andere offene Seite (12) mit einem Anschlußflansch (15) des jeweiligen Anschlußrohrstückes (10) verschlossen ist.

2. Speicher nach Anspruch 1,
**dadurch gekennzeichnet**,
daß die Übergangsstücke (9) als einstückige, tiefgezogene Preßteile ausgebildet sind.

3. Speicher nach Anspruch 1 oder 2,
**dadurch gekennzeichnet**,
daß die Anschlußflansche (15) der Anschlußrohrstücke (10) in Form von Rollkröpfungen der Rohrenden ausgebildet sind.

4. Speicher nach einem der Ansprüche 1 bis 3,
**dadurch gekennzeichnet**,
daß die Anschlußflansche (15) anschlußseitig zum Außenmantel (2) mit an dessen Wölbungsform angepaßten, sekantial orientierten Anschlußrändern (16) versehen sind.

5. Doppelmantelspeicher für die Bereitung und Speicherung von warmem Brauchwasser, bestehend aus einem mit Kaltwasserzufuhr- und Warmwasserablaufanschluß (3, 4) versehenen Speicherbehälter (1), der bis auf den mit den Anschlüssen (3, 4) versehenen Behälterboden (5) mit einem formangepaßten, das Heizmedium führenden Außenmantel (2) mit geringer Distanz umgeben ist, an dem Heizmediumsvor- und Rücklaufan-schlüsse (6, 7) angeordnet sind, wobei die an Öffnungen (14) des Außenmantels (2) angeschlossenen Vor- und Rücklaufanschlüsse (6, 7) mit ihrer zur Behälterlängsachse (BA) achsparallelen Längsachse (LA) zur Wand (W) des Außenmantels (2) eine geringe Distanz (D) haben,
**dadurch gekennzeichnet**,
daß die geringe Distanz maximal geringfügig größer ist als der halbe Durchmesser der Abgangsöffnungen(A) der Vor- und Rücklaufanschlüsse (6,7) und
daß die am oberen Ende des Außenmantels (2) angeschlossenen Vor- und Rücklaufanschlüsse (6, 7) aus Rohren (3', 4') gebildet sind, deren Anschlußenden einseitig an den Außenmantel (2) formangepaßt und mit einer Überströmöffnung (14') versehen an den Außenmantel (2) über dessen Überströmöffnung (14) angelegt und ringsum mit dem Außenmantel (2) verschweißt sind.

6. Speicher nach Anspruch 5,
**dadurch gekennzeichnet**,
daß die Rohre (3', 4') an ihren Anschlußenden mit einem seitlichen Ausschnitt (18) versehen und der Wandungslappen (19) des Anschlußendes zu einer Verschlußkappe (20) ausgebildet ist.

7. Speicher nach Anspruch 5,
**dadurch gekennzeichnet**,
daß die Wandung der Rohre (3', 4') an deren Anschlußenden einseitig zu einer Anschlußfläche (21) und der andere Teil der Wandung zu einer Verschlußkappe (20) verformt ausgebildet ist.

8. Speicher nach einem der Ansprüche 1 bis 7,
**dadurch gekennzeichnet**,
daß der Rücklauf (RL) an einer Öffnung (22) des Außenmantelbodens (23) angesetzt und als Rücklaufleitung (24) außen am Außenmantel (2) zur Anschlußseite geführt ist, in oder auf deren Ende (25) der entsprechend formangepaßte Rücklaufanschluß (7) gesteckt und verschweißt angeordnet ist.

## Claims

1. A dual-jacket reservoir for preparing and storing hot process water, comprising a storage tank (1) provided with cold water supply and hot water discharge connections (3,4) which tank, except for the tank bottom (5) provided with the connections (3,4), is surrounded in closely spaced relationship by a shape-conforming outer jacket (2) carrying the heating fluid on which are arranged connectors (6,7) for the heating fluid-carrying forward and return conduits, with the forward and return conduit connectors (6,7) connected to openings (14) of the outer jacket (2) with their longitudinal axis (LA) extending in a direction axially parallel to the longitudinal axis (BA) of the tank being closely spaced (D) from the wall (W) of the outer jacket (2), characterized in that the small distance, at best, is irrelevantly larger than half the diameter of the discharge openings (A) of the forward and return conduit connectors (6,7), and that the forward and return conduit connectors (6,7) connected to the upper end of the outer jacket (2) are formed of transitory sections (9) continuously open toward two sides, and of connecting pipe sections (10), with the transitory sections (9) with one open side (11) thereof being mounted on the circumferential marginal area (13) of the openings (14) within the outer jacket (2) and the other side (12) thereof oriented at right angles thereto being closed by a connecting flange (15) of the respective connecting pipe section (10).

2. A reservoir according to claim 1, characterized in that the transitory sections (9) are designed as integral, deep-drawn pressed parts.

3. A reservoir according to claims 1 or 2, characterized in that the connecting flanges (15) of the connecting pipe sections (10) are designed in the form of roll crankings of the pipe ends.

4. A reservoir according to any one of claims 1 to 3, characterized in that the connecting flanges (15), on the connection side toward the outer jacket (2) are provided with secantially oriented connecting edges (16) conforming to the curved shape of the outer jacket (2).

5. A dual-jacket reservoir for preparing and storing hot process water, comprising a storage tank (1) provided with cold water supply and hot water discharge connections (3,4), which storage tank (1) except for the tank bottom (5) thereof provided with connections (3,4), is surrounded in closely spaced relationship by a shape-conforming outer jacket (2) carrying the heating fluid, on which are arranged connectors (6,7) for the heating fluid forward and return conduits, with the forward and return conduit connectors (6,7) connected to openings (14) of the outer jacket (2), with the longitudinal axis (LA) extending a direction axially parallel to the longitudinal axis (BA) of the tank are at a small distance (D) from the wall (W) of the outer jacket (2), characterized in that the small distance, at best, is negligibly larger than half the diameter of the discharge openings (A) of the forward and return conduit connectors (6,7), and that the forward and return conduit connectors (6,7) connected to the upper end of the outer jacket (2) are formed of pipes (3', 4'), the connecting ends of which one-sidedly conform to the shape of the outer jacket (2) and are provided with an overflow opening (14') to abut the outer jacket (2) via the overflow opening (14) thereof and are circumferentially welded to the outer jacket (2).

6. A reservoir according to claim 5, characterized in that the pipes (3',4') at the connecting ends thereof are provided with a lateral cut (18) and that the wall section (19) of the connecting end is designed to form a closure cap (20).

7. A reservoir according to claim 5, characterized in that the wall of the pipes (3',4') at the connecting ends thereof is one-sidedly designed to form a connecting face (21), while the second part of the wall is deformed to form a closure cap (20).

8. A reservoir according to any one of claims 1 to 7, characterized in that the return conduit (RL) is mounted on an opening (22) of the outer jacket bottom (23) and is guided as a return conduit (24) externally of the outer jacket (2) toward the connecting side, in or on the end (25) of which is plugged and welded the return conduit connector (7) of a correspondingly conforming shape.

## Revendications

1. Réservoir à enveloppe double pour la préparation et le stockage d'eau non potable chaude, constitué par un réservoir (1), pourvu d'un raccord d'arivée d'eau froide et un raccord d'évacuation d'eau chaude (3, 4), qui est entouré à une faible distance par une enveloppe extérieure (2) de forme adaptée qui guide l'agent de chauffage, à part le fond (5) du réservoir qui est équipé des raccords (3, 4), enveloppe extérieure sur laquelle les raccords aller et retour (6, 7) de l'agent de chauffage sont placés, les raccords aller et retour (6, 7) raccordés à des ouvertures (14) de l'enveloppe extérieure (2) avec leur axe longitudinal (LA) d'axe parallèle à l'axe longitudinal du réservoir (BA) ayant une faible distance (D) par rapport à la paroi (W) de l'enveloppe extérieure (2), caractérisé en ce que la faible distance est au maximum légèrement plus importante que la moitié du diamètre des ouvertures d'évacuation (A) des raccords aller et retour (6, 7) et que les raccords aller et retour (6, 7) raccordés à l'extrémité supérieure de l'enveloppe extérieure (2) sont formés par des raccords de réduction (9) qui sont ouverts sans interruption de deux côtés et par des troncons de tuyau de raccord (10), les raccords de réduction (9) étant rapportés avec un côté ouvert (11) sur la zone du bord périphérique (13) des ouvertures (14) dans l'enveloppe extérieure (2) et dont l'autre côté ouvert (12), orienté à angles droits par rapport à celui-là, est fermé avec une bride de raccord (15) du tronçon de raccord (10) respectif.

2. Réservoir selon la revendication 1, caractérisé en ce que les raccords de réduction (9) sont configurés comme des pièces embouties à la presse en une pièce.

3. Réservoir selon la revendication 1 ou 2, caractérisé en ce que les brides de raccord (15) des tronçons de tuyau de raccord (10) sont configurées en forme de coudures enroulées des extrémités des tuyaux.

4. Réservoir selon l'une des revendications 1 à 3, caractérisé en ce que les brides de raccord (15) sont pourvues, du côté du raccord à l'enveloppe extérieure (2), de bords de raccord (16) adaptés à la forme de courbure de celle-ci, orientés en sécante.

5. Réservoir à double enveloppe pour la préparation et le stockage d'eau non potable chaude, constitué par un réservoir (1), pourvu d'un raccord d'arivée d'eau froide et un raccord d'évacuation d'eau chaude (3, 4), qui est entouré à une faible distance par une enveloppe extérieure (2) de forme adaptée qui guide l'agent de chauffage, à part le fond (5) du réservoir qui est équipé des raccords (3, 4), enveloppe extérieure sur laquelle les raccords aller et retour (6, 7) de l'agent de chauffage sont placés, les raccords aller et retour (6, 7) raccordés à des ouvertures (14) de l'enveloppe extérieure (2) avec leur axe longitudinal (LA) d'axe parallèle à l'axe longitudinal du réservoir (BA) ayant une faible distance (D) par rapport à la paroi (W) de l'enveloppe extérieure (2), caractérisé en ce que la faible distance est au maximum légèrement plus importante que la moitié du diamètre des ouvertures d'évacuation (A) des raccords aller et retour (6, 7) et que les raccords aller et retour (6, 7) raccordés à l'extrémité supérieure de l'enveloppe extérieure (2) sont formés par des tuyaux (3', 4') dont les extrémités de raccord sont adaptées d'un côté à l'enveloppe extérieure (2), sont placées, en étant pourvues d'une ouverture de trop-plein (14'), contre l'enveloppe extérieure (2) au-dessus de l'ouverture de trop-plein (14) de celui-ci et sont soudées tout autour avec l'enveloppe extérieure (2).

6. Réservoir selon la revendication 5, caractérisé en ce que les tuyaux (3', 4') sont pourvus à leurs extrémités de raccord d'une découpure latérale (18) et la languette de paroi (19) de l'extrémité de raccord est formée en capuchon de fermeture (20).

7. Réservoir selon la revendication 5, caractérisé en ce que la paroi des tuyaux (3', 4') est configurée à leurs extrémités de raccord d'un côté en surface de raccord (21) et l'autre partie de la paroi est déformée en capuchon de fermeture (20).

8. Réservoir selon l'une des revendications 1 à 7, caractérisé en ce que le retour (RL) est posé sur une ouverture (22) du fond (23) de l'enveloppe extérieure et est guidé comme conduite de retour (24) à l'extérieur sur l'enveloppe extérieure (2), conduite dans ou sur l'extrémité (25) de laquelle le raccord de retour (7) de forme adaptée en conséquence est placé en étant emboîté et soudé.
